# FASCICULE DE BREVET EUROPEEN

(11) **EP 0 995 392 B1**
(45) Date de publication et mention de la délivrance du brevet: **01.03.2006**
(21) Numéro de dépôt: 99420204.2
(22) Date de dépôt: 08.10.1999
(51) Int. Cl.: A47L 9/26, B65H 75/44

(54) **Enrouleur de cordon électrique pour appareils électroménager**
Vorrichtung zum Aufwickeln eines elektrischen Kabels für elektrisches Haushaltsgerät
Device for winding the electrical cable of an electrical household appliance

(30) Priorité: 09.10.1998 FR 9812846
(43) Date de publication de la demande: 26.04.2000
(73) Titulaire: SEB S.A., 69130 Ecully (FR)
(72) Inventeur: Cornet, Gérard, 78270 Blaru (FR); Aumont, Alain, 27950 La Chapelle Reanville (FR)

(56) Documents cités:
- EP-A- 0 262 730
- DE-U- 8 208 914
- FR-A- 2 325 593
- US-A- 2 825 087
- PATENT ABSTRACTS OF JAPAN vol. 004, no. 006 (M-088), 18 janvier 1980 (1980-01-18) -& JP 54 144039 A (MATSUSHITA ELECTRIC IND CO LTD), 9 novembre 1979 (1979-11-09)

## Description

La présente invention se rapporte au domaine technique des enrouleurs de cordons associés à des appareils électriques munis d'un cordon, et utilisés à des distances variables de la source d'alimentation électrique. La présente invention se rapporte également au domaine des aspirateurs traîneaux, et plus particulièrement au domaine des aspirateurs traîneaux compacts portables dont l'encombrement et/ou le poids sont réduits.

Il est connu, par le document FR 2 642 638, un enrouleur de cordon électrique dont le corps du tambour est partiellement évidé autour de son moyeu. Cet évidement est utilisé afin de permettre une circulation d'air de refroidissement dans l'enrouleur du cordon, évitant une accumulation de chaleur dans la masse enroulée de cordon. Ainsi, l'enroulement du cordon est réalisé sur une jante présentant un diamètre relativement important, généralement supérieur à la hauteur de l'enrouleur, de sorte que l'enrouleur apparaît plutôt plat que haut.

Par ailleurs, il est connu et classique d'utiliser un ressort d'enroulement de type ruban dont une extrémité est solidaire du bâti de l'aspirateur et l'autre extrémité solidaire du tambour de l'enrouleur, de telle sorte que la rotation du tambour, par le déroulement du cordon, tende le ressort qui exerce alors une action de rappel vers sa position initiale. De tels ressorts présentent un coefficient de torsion suffisant pour permettre un réenroulement du cordon dès qu'une faible longueur de cordon est déroulée. Dès lors, lorsque le cordon est totalement déroulé, le couple de torsion du ressort de rappel devient très élevé, de sorte que le cordon est réenroulé de façon brusque et rapide, pouvant occasionner des dommages aux objets environnants, voire aux personnes présentes.

Il pourrait être envisagé de diminuer la raideur du ressort afin de ne pas présenter cet inconvénient. Cependant, un tel ressort ne pourrait enrouler totalement le cordon, et une portion du cordon devrait être enroulée manuellement, présentant un inconvénient d'utilisation certain.

Or, les configurations comportant un tambour tel que précédemment décrit, où l'enroulement du cordon a lieu sur une jante au diamètre conséquent, permettent de résoudre le problème précédemment cité. En effet ces configurations permettent de réduire le nombre de tours nécessaires à l'enroulement total du cordon. De ce fait, en utilisant un ressort dont la raideur permet de réenrouler toute portion du cordon déroulée, le couple maximal, correspondant au déroulement total du cordon, est diminué, évitant ainsi tout désagrément lors du rembobinage du cordon. De tels enrouleurs présentent donc un intérêt tout particulier.

Cependant, de tels enrouleurs sont encombrants car présentant un diamètre important.

Cet encombrement est d'autant plus conséquent qu'un enrouleur dispose généralement d'un frein permettant de bloquer le tambour lorsqu'une certaine longueur de cordon a été déroulée. Ce frein est souvent disposé en périphérie de l'enrouleur ou sur la joue du tambour.

Ce problème d'encombrement supplémentaire peut être résolu par la disposition décrite dans le document WO 98/55012 où le frein est disposé dans l'espace intérieur de la jante. Ainsi, le volume de l'enrouleur n'est pas augmenté par le système de freinage, et garde une allure générale compacte, permettant de pouvoir l'intégrer dans la majorité des appareils électroménagers sans modification générale de l'esthétisme de ces appareils, tout en offrant une sécurité accrue lors du rembobinage du cordon, par diminution du couple de rappel maximal du ressort de moyeu.

Ce document décrit des variantes de réalisation d'un tel dispositif. Tous ces modes de réalisation ont en commun la disposition de l'organe de commande du rembobinage et sa liaison au sytème de freinage, l'organe étant situé perpendiculairement à l'enrouleur, ce qui peut présenter, selon la disposition de l'enrouleur, une perte de place et un certain encombrement dans cette direction transversale de l'enrouleur. Par ailleurs, une variante de réalisation montre une configuration présentant un montage flottant du galet de freinage. Dans ce montage, l'organe de commande du rembobinage n'est pas en liaison directe avec le galet, ce qui peut entraîner des dysfonctionnements dus aux éléments intermédiaires.

La présente invention a pour but de présenter un perfectionnement d'un tel enrouleur muni d'un frein présentant un encombrement réduit, ainsi qu'une transmission de la commande de rembobinage plus sûre et plus simple.

La présente invention est atteinte à l'aide d'un enrouleur de cordon électrique pour appareil électroménager, notamment un aspirateur, comprenant un tambour comportant un moyeu monté librement en rotation sur un support solidaire de l'appareil, ledit moyeu étant prolongé radialement par un disque, portant en sa périphérie une jante bordée de part et d'autre par un flasque constituant, avec la jante, une zone annulaire d'enroulement et de retenue du cordon électrique. Ledit enrouleur comprend également un moyen de rappel élastique disposé dans l'espace intérieur défini par la jante, et fixé entre le tambour et l'appareil de telle sorte à être tendu par la rotation du tambour lors du déroulement du cordon. De plus, un assemblage de blocage du tambour comportant un frein est prévu pour empêcher le tambour de l'enrouleur de tourner dans le sens de l'enroulement du cordon électrique, un organe de commande étant prévu pour coopérer avec l'assemblage de blocage du tambour, ledit frein étant agencé dans l'espace intérieur défini par la jante et susceptible d'être appliqué contre ladite jante ou retiré à l'aide de l'organe de commande, caractérisé en ce que le frein est monté flottant entre l'organe de commande et une pièce d'interaction solidaire de l'appareil électroménager.

Par cette disposition, le frein est en relation directe avec l'organe de commande, ce qui simplifie le montage, la position flottante du frein permettant un montage de freinage par un coincement facilement débrayable, voire auto-débrayable. Cette configuration assure une usure aléatoire du frein, augmentant sa longévité et permet également de remplacer aisément le frein lorsqu'il est usé.

Avantageusement, la position retirée du frein de la jante, correspondant à l'enroulement immédiat du cordon, peut être maintenue par des moyens de retenue situés sur l'appareil électroménager et/ou sur l'organe de commande, autorisant un déroulement et enroulement sous tension du ressort de moyeu, sans intervention de l'utilisateur.

Il est en effet intéressant, pour de nombreux appareils tels que ponceuses, scies, fers à repasser..., de posséder une stricte longueur de cordon, l'excès de cordon pouvant être endommagé par l'appareil. Par ailleurs, pour des appareils nécessitant de fréquents déplacements, tels les aspirateurs, il est toujours désagréable d'être gêné dans son déplacement ou dans l'opération d'aspiration, par un cordon trop long.

Selon l'invention, le frein est constitué d'un galet dont l'axe de rotation protubérant de part et d'autre est orienté sensiblement dans la même direction que l'axe de rotation du tambour, ledit axe étant susceptible de coopérer avec l'organe de commande.

La forme circulaire du galet permet une configuration simple du montage, l'axe protubérant constituant une zone de préhension du galet dont la réalisation est aisée, tout en offrant des zones périphériques identiques de freinage.

Avantageusement, l'organe de commande est mobile en translation selon un axe sensiblement perpendiculairement à l'axe de rotation de l'enrouleur.

Cette disposition permet un gain de place important dans la direction de l'axe de rotation de l'enrouleur. En effet, l'organe de commande se déplace sensiblement parallèlement à un flasque du tambour.

Selon l'invention, la pièce d'interaction du frein solidaire de l'appareil électroménager et formant un logement pour le galet, comprend d'une part une surface d'appui du galet de freinage selon une partie de sa périphérie et d'autre part une paroi dans laquelle est ménagée une première fenêtre, l'organe de commande disposant également d'une fenêtre en vis-à-vis de cette première fenêtre, l'axe protubérant du galet étant engagé de part et d'autre dans lesdites fenêtres afin de constituer le montage flottant du galet de freinage.

Cette disposition permet d'obtenir un montage flottant du galet de freinage comportant une fenêtre fixe et une fenêtre de commande du déplacement du frein, ce qui permet d'avoir un galet libre et simplement en interaction mécanique.

Par ailleurs, la surface d'appui du logement du galet de freinage comporte une pente sur laquelle le galet peut rouler lorsque l'axe du galet est déplacé dans les fenêtres de la pièce solidaire de l'appareil électroménager et de l'organe de commande.

Cette pente permet d'obtenir un freinage par coincement du galet contre la jante, ce qui rend le freinage plus sûr et plus constant. De plus, cette disposition permet un freinage lorsque le tambour tourne selon un sens de rotation correspondant à l'enroulement du cordon, tout en autorisant une rotation du tambour dans le sens inverse correspondant au déroulement du cordon.

Afin de pouvoir déplacer le galet aussi bien horizontalement que verticalement et de façon continue, la fenêtre de l'organe de commande est découpée de telle manière à présenter au moins un bord incliné par rapport à la direction de déplacement dudit organe.

Selon l'invention, l'organe de commande dispose d'un moyen de rappel permettant d'exercer, par l'intermédiaire de la fenêtre de l'organe de commande, une action sur l'axe du galet, bloquant ce dernier entre la jante de l'enrouleur et la pente de la pièce d'interaction solidaire de l'appareil électroménager. Par cette configuration, la position de repos de l'organe de commande correspond au freinage du tambour.

Avantageusement, la pièce d'interaction, solidaire de l'appareil électroménager dispose de glissières permettant de guider l'organe de commande dans son déplacement. Ceci permet d'assurer la préhension de l'axe du galet par l'organe de commande, en rendant le montage plus rigide, évitant ainsi un éventuel décrochement de l'axe du galet de la fenêtre au cours d'un choc, par exemple.
Avantageusement, la pièce solidaire de l'appareil électroménager est constituée par une extension du support du moyeu de l'enrouleur. Cette configuration simplifie le nombre de pièces et diminue les coûts.

La présente invention sera mieux comprise à l'aide de la description qui va suivre, donnée à titre d'exemple non limitatif de l'invention, en référence aux figures annexées, parmi lesquelles :
- la figure 1 présente, dans une vue en perspective, fenrouteur ainsi que la pédale de commande tels que montés dans un aspirateur,
- la figure 2 montre l'enrouleur et la pédale de commande dans une vue en coupe selon un plan contenant l'axe de l'enrouleur et l'axe du frein,
- la figure 3 est une vue en élévation du support moyeu de l'enrouleur et de la pédale de commande tels qu'ils sont agencés l'un par rapport à l'autre dans l'appareil électroménager,
- la figure 4 présente, dans une vue en perspective, l'enrouleur non équipé de la pédale de commande,
- la figure 5 présente, isolée, dans une vue en élévation, la pièce d'interaction solidaire de l'appareil électroménager,
- les figures 6a à 6d représentent, schématisées, les différentes phases du mécanisme de freinage et de débrayage du frein de l'enrouleur.

Selon l'exemple présenté, l'enrouleur 1, présenté notamment aux figures 1 et 2, est agencé dans un appareil électroménager, non représenté. Il comporte un tambour 2 formé par un disque 8 portant, en son centre, un moyeu 4 monté librement en rotation autour de son axe 24 sur un support 6 solidaire de l'appareil par au moins l'une de ses extrémités, et en sa périphérie une jante 10 bordée de part et d'autre de flasques 12a et 12b orientés radialement et vers l'extérieur de la jante 10, de façon à ménager un espace annulaire d'enroulement d'un cordon électrique 5 prévu pour un branchement amovible à une prise secteur.

L'enrouleur 1 comprend également un ressort 14 en spirale, coaxial au moyeu 4, adjacent au disque 8, comme visible figure 2 et agissant comme un moyen de rappel élastique du tambour. Ce ressort est susceptible d'être tendu par la rotation du tambour 2 suite au déroulement du cordon 5. Ce ressort 14 est principalement localisé dans l'espace 42 (figure 4), à l'intérieur de la jante 10. L'une de ses extrémités est solidaire du support 6 au niveau de la zone 38, alors que son autre extrémité est rendue solidaire du tambour 2 par une encoche 40 visible figure 1. Le moyen élastique utilisé n'est pas limité au seul ressort présenté, tout autre moyen de rappel dont l'action est liée à la rotation du tambour, peut être utilisé sans sortir du cadre de la présente invention.

Par ailleurs, l'enrouleur 1 dispose d'un assemblage de blocage débrayable à l'aide d'un organe de commande et adapté pour empêcher le tambour 2 de l'enrouleur 1 de tourner dans le sens de l'enroulement du cordon 5. L'organe de commande, constitué selon l'exemple d'une pédale 16, associée à un moyen élastique agencé entre ladite pédale et le bâti 3 de l'appareil électroménager, est prévu pour coopérer avec l'assemblage de blocage, afin de débrayer ledit assemblage du tambour 2. Cette pédale de commande est constituée d'une tige 15 dont la partie supérieure comporte un organe de manoeuvre 19 prévu pour déboucher à l'extérieur de l'appareil électroménager. Selon l'exemple présenté, notamment en figure 2, le moyen élastique est un ressort 18 agencé dans un évidement du bouton de manoeuvre 19. D'autres variantes de réalisation peuvent être envisagées concernant la disposition du moyen élastique qui peut être simplement une lame ressort pouvant faire partie intégrante du bâti.

L'assemblage de blocage est constitué d'un galet 20, mieux visible sur les figures 2, 4 et 6, dont l'axe 22 sensiblement parallèle à l'axe 24 est protubérant de part et d'autre du galet 20, sur une distance de l'ordre du millimètre, afin de permettre un déplacement du galet par son axe. Le diamètre de l'axe est plus important à chaque extrémité afin de solidariser le galet 20 et l'axe 22.

Le galet 20 est situé dans l'espace intérieur défini par la jante 10. II est de préférence en une matière présentant un coefficient de fricton important, comme le caoutchouc par exemple.

Le galet 20 est monté flottant dans un logement 26 ménagé dans la pièce d'interaction 25 solidaire de l'appareil électroménager. Selon l'exemple proposé, cette pièce 25 est une extension du support 6 du tambour 2. La forme spécifique de cette pièce 25 est étudiée pour permettre un montage facile du corps inférieur de l'aspirateur. Une toute autre forme s'inscrivant au moins partiellement dans l'espace intérieur de la jante peut être utilisée sans sortir du cadre de la présente invention.

Le logement 26 est représenté en détail figure 5. Il comporte une zone d'appui 31 du galet selon une partie de sa périphérie, ladite zone étant composée notamment d'une pente 32, ainsi que d'une paroi latérale 29. Cette dernière comporte une fenêtre 30 dans laquelle l'une des extrémités protubérantes de l'axe 22 du galet 20 est logée.

L'autre extrémité de l'axe 22 du galet 20 est logée dans une fenêtre 17 de la tige 15 de la pédale de commande 16. Ces deux fenêtres sont approximativement situées en vis-à-vis. Le galet ainsi monté possède donc un guidage latéral assuré par la paroi 29 du logement 26 et par la pédale de commande 16, son assise étant assurée par la zone d'appui 31 du logement 26. L'axe du galet peut se déplacer dans les fenêtres 30 et 17, limité par la pente 32, la zone d'appui 31 et la surface interne de la jante 10.

Le déplacement du galet 20 est assuré par la pédale de commande 16, montée mobile perpendiculairement à l'axe 24 de l'enrouleur par son agencement sur le bâti 3 par l'intermédiaire du ressort 18.

Avantageusement, la partie inférieure de la tige 15 de la pédale de commande 16 est plus large et coulisse dans une glissière 28 de la pièce d'interaction 25, au niveau d'une zone 36 de la pédale. Ce guidage évite que l'axe 22 du galet 20 sorte de la fenêtre 17 de la tige 15.

Avantageusement, le galet 20 peut être maintenu en permanence dans l'état correspondant au débrayage du frein, par tout moyen mécanique par ailleurs connu. Ces moyens peuvent être composés de crochets solidaires du compartiment de l'enrouleur ou d'une pièce d'écartement permettant de maintenir comprimé le ressort 18 ou l'organe de manoeuvre 19. Ces moyens de blocage ne sont pas limités aux simples exemples cités, et toute autre configuration peut être utilisée sans sortir du cadre de la présente invention. Dans cette configuration, l'enrouleur présente un mode fonctionnement «autoreverse» ou immédiat, où le cordon est enroulé ou déroulé selon les sollicitations de l'utilisateur.

Le fonctionnement d'un tel enrouleur va maintenant être décrit, en référence notamment aux figures 6a à 6d.

En position de repos, représenté figure 6a, le ressort 18 exerce une force sur la pédale 16 dirigée sensiblement radialement par rapport à l'enrouleur, vers l'extérieur de celui-ci. Le galet 20 de freinage est alors en une position de blocage, coincé par le bord 47b de la fenêtre 17 de la pédale 16, entre la zone 44 de la jante 10 et la pente 32 de la zone d'appui 31 de son logement. Le tambour de l'enrouleur ne peut alors tourner dans le sens anti-horaire -h de l'enroulement du cordon, représenté par la flèche figure 6a (sens anti-horaire -h de la figure 1). Par contre, l'enrouleur peut tourner dans le sens contraire, correspondant au déroulement du cordon, lorsque l'utilisateur essaie de dérouler le cordon de l'enrouleur en tirant par exemple sur le connecteur situé à son extrémité libre et exerçant une force supérieure à la force générée par le ressort de rappel 14.

En effet, l'enrouleur étant sollicité pour tourner dans le sens horaire +h de la figure 6a, une force s'exerce alors sur le galet pour le faire tourner dans le sens horaire, ce qui, compte tenu de la pente 32, provoque une force résultante contre le bord 47b de la fenêtre 17. La pédale s'affaisse donc légèrement en comprimant le ressort 18. Le galet se trouve ainsi libéré, autorisant l'enrouleur à tourner dans le sens horaire +h. Dès que l'utilisateur arrête son effort de déroulement du cordon, le ressort 18 rappelle la pédale 16, qui entraîne, par la pente du bord 47b, le galet 20 au contact de la pente 32 sur laquelle il roule en direction de la jante 10. Sous l'effet du ressort de rappel 14, le tambour tourne dans le sens anti-horaire -h. La rencontre entre le galet 20 et le tambour 2 tournant dans le sens anti-horaire -h provoque un coincement du galet entre la pente 32 et la jante 10, immobilisant par là même le tambour 2, comme il est illustré figure 6a.

Ainsi, lorsque l'utilisateur déroule le cordon électrique, celui-ci est bloqué automatiquement au fur et à mesure qu'il est déroulé.

Lorsque l'utilisateur décide de rembobiner le cordon déroulé, il actionne la pédale 16 par l'organe de manoeuvre 19. Celle-ci coulisse dans les glissières 28 selon la direction indiquée par la flèche -F figure 6b jusqu'à ce que le bord 47a de la fenêtre 17 entre en contact avec l'axe 22 du galet 20, ce qui représente une course de quelques millimètres.

Lorsque l'utilisateur poursuit son effort sur l'organe de manoeuvre 19, la pédale poursuit son mouvement et le galet est entraîné alors par le bord 47a. Le galet 20 roule alors sur la pente 32 et se déplace ainsi selon la direction K indiquée par la flèche figure 6c. L'enrouleur est alors débrayé et peut, sous l'action du ressort de rappel 14, tourner dans le sens anti-horaire -h correspondant au rembobinage du cordon 5.

Lorsque l'utilisateur relâche sa pression sur l'organe de manoeuvre 19, la pédale 16 est rappelée par le ressort 18. Ceci provoque un mouvement de la pédale 16 selon une direction +F indiquée figure 6d. Le galet, déplacé par la pente 32, entre en contact avec le bord 47b qui, lors du mouvement de la pédale, sous l'effet du rappel du ressort 18, tend à déplacer le galet 20 selon la direction G en roulant sur la pente 32. Le galet 20 poursuit sa course jusqu'à son immobilisation par coincement entre la jante 10 et la pente 32, ce qui a pour effet d'immobiliser le tambour 2 de l'enrouleur.

Un tel enrouleur présente donc l'avantage d'un stockage optimisé du cordon en vue de son enroulement sous l'effet d'un ressort de rappel, tout en gardant une forme compacte, obtenue notamment par la disposition du frein dans l'espace interne de la jante du tambour de l'enrouleur, mais aussi par la configuration de la pédale de débrayage du frein et son agencement au frein.

De nombreuses variantes peuvent être envisagées concernant l'agencement des divers éléments ainsi que des moyens mis en oeuvre sans sortir du cadre de la présente invention, comme il a déjà été indiqué dans la description.

On peut ajouter à ces variantes, une possibilité concernant le moyen élastique de rappel de la pédale qui peut être situé à l'extrémité de la tige 15, à l'intérieur des glissières 28 du support 25, à l'intérieur donc de l'appareil, ce qui permet d'éviter une disposition de ce moyen à l'extérieur du bâti, où un risque de perdre cette pièce ou d'intervention de l'utilisateur est plus fréquent.

Par ailleurs, la pièce d'interaction 25 peut être désolidarisée du support 6 du tambour, tout en restant en liaison avec le bâti de l'appareil afin de simplifier la construction du support 6.

## Revendications

1. Enrouleur (1) de cordon électrique (5) pour appareil électroménager, notamment un aspirateur, comprenant un tambour (2) comportant un moyeu (4) monté librement en rotation sur un support (6) solidaire de l'appareil, ledit moyeu (4) étant prolongé radialement par un disque (8) portant en sa périphérie une jante (10) bordée de part et d'autre par un flasque (12a, 12b) constituant, avec la jante (10), une zone annulaire d'enroulement et de retenue du cordon électrique (5), ledit enrouleur (1) comprenant également un moyen de rappel élastique (14) disposé dans l'espace intérieur (42) défini par la jante (10), et fixé entre le tambour (2) et l'appareil de telle sorte à être tendu par la rotation du tambour (2) lors du déroulement du cordon (5), un assemblage de blocage du tambour (2) comportant un frein prévu pour empêcher le tambour (2) de l'enrouleur (1) de tourner dans le sens de l'enroulement du cordon électrique (5), ainsi qu'un organe de commande (16) prévu pour coopérer avec l'assemblage de blocage du tambour, ledit frein étant agencé dans l'espace intérieur défini par la jante (10) et susceptible d'être appliqué contre ladite jante ou retiré à l'aide de l'organe de commande (16), **caractérisé en ce que** le frein est monté flottant entre l'organe de commande (16) et une pièce d'interaction (25) solidaire de l'appareil électroménager.

2. Enrouleur selon la revendication précédente, **caractérisé en ce que** la position retirée du frein de la jante (10), correspondant à l'enroulement immédiat du cordon (5), peut être maintenue par des moyens de retenue situés sur l'appareil électroménager et/ou sur l'organe de commande (16).

3. Enrouleur selon l'une des revendications précédentes, **caractérisé en ce que** le frein est constitué d'un galet (20) dont l'axe de rotation (22) protubérant de part et d'autre est orienté sensiblement dans la même direction que l'axe de rotation (24) du tambour (2), ledit axe (22) étant susceptible de coopérer avec l'organe de commande (16).

4. Enrouleur selon l'une des revendications précédentes, **caractérisé en ce que** l'organe de commande (16) est mobile en translation selon un axe sensiblement perpendiculairement à l'axe de rotation (24) de l'enrouleur (1).

5. Enrouleur selon la revendication précédente, **caractérisé en ce que** la pièce d'interaction (25) du frein solidaire de l'appareil électroménager forme un logement (26) pour le galet (20) et comprend d'une part une surface d'appui (31) du galet (20) de freinage selon une partie de sa périphérie et d'autre part une paroi (29) dans laquelle est ménagée une première fenêtre (30), l'organe de commande (16) disposant également d'une fenêtre (17) en vis-à-vis de cette première fenêtre (30), l'axe (22) protubérant du galet (20) étant engagé de part et d'autre dans lesdites fenêtres (17, 30) afin de constituer le montage flottant du galet (20) de freinage.

6. Enrouleur selon la revendication précédente, **caractérisé en ce que** la surface d'appui (31) du logement du galet (20) de freinage comporte une pente (32) sur laquelle le galet (20) peut rouler lorsque l'axe (22) du galet (20) est déplacé dans les fenêtres (17, 30) de la pièce d'interaction (25) solidaire de l'appareil électroménager et de l'organe de commande (16).

7. Enrouleur selon l'une des revendications précédentes, **caractérisé en ce que** la fenêtre (17) de l'organe de commande (16) est découpée de telle manière à présenter au moins un bord incliné (47b) par rapport à sa direction de déplacement.

8. Enrouleur selon l'une des revendications précédentes, **caractérisé en ce que** l'organe de commande (16) dispose d'un moyen de rappel (18) permettant d'exercer, par l'intermédiaire de la fenêtre (17) de l'organe de commande (16), une action sur l'axe (22) du galet (20), bloquant ce dernier entre la jante (10) de l'enrouleur (1) et la pente (47b) de la pièce d'intreraction (25) solidaire de l'appareil électroménager.

9. Enrouleur selon l'une des revendications précédentes, **caractérisé en ce que** la pièce d'interaction (25) solidaire de l'appareil électroménager dispose de glissières (28) permettant de guider l'organe de commande (16) dans son déplacement.

10. Enrouleur selon l'une des revendications précédentes, **caractérisé en ce que** la pièce d'interaction (25) solidaire de l'appareil électroménager est constituée par une extension du support (6) du moyeu (4) de l'enrouleur (1).

## Patentansprüche

1. Aufwickler (1) für ein Elektrokabel (5) für ein Elektrohaushaltsgerät, insbesondere für einen Staubsauger, mit einer Trommel (2), die eine Nabe (4) aufweist, welche frei drehbar an einem Träger (6) angebracht ist, der fest mit dem Gerät verbunden ist, wobei die Nabe (4) radial durch eine Scheibe (8) verlängert ist, die an ihrem Umfang einen Kranz (10) trägt, der auf der einen und auf der anderen Seite von einem Flansch (12, 12b) umrandet ist, wobei die Flansche mit dem Kranz (10) einen ringförmigen Bereich zum Aufwickeln und Halten des Elektrokabels (5) bilden, wobei der Aufwickler (1) auch ein elastisches Rückstellmittel (14) aufweist, das in dem durch den Kranz (10) begrenzten Innenraum (42) angeordnet und zwischen der Trommel (2) und dem Gerät so befestigt ist, dass es durch die Drehung der Trommel (2) beim Abwickeln des Elektrokabels (5) gespannt wird, eine Baugruppe zur Blockierung der Trommel (2), die eine Bremse aufweist, welche dazu vorgesehen ist, die Trommel (2) des Aufwicklers (1) daran zu hindern, in die Richtung zum Aufwickeln des Elektrokabels (5) zu drehen, sowie ein Steuerorgan (16), das dazu vorgesehen ist, mit der Baugruppe zur Blockierung der Trommel zusammenzuwirken, wobei die Bremse in dem durch den Kranz (10) begrenzten Innenraum angeordnet ist und mit Hilfe des Steuerorgans (16) an den Kranz angelegt oder entfernt werden kann, **dadurch gekennzeichnet, dass** die Bremse schwimmend zwischen dem Steuerorgan (16) und einem Wechselwirkungsteil (25) angebracht ist, welches fest mit dem Elektrohaushaltsgerät verbunden ist.

2. Aufwickler nach dem vorhergehenden Anspruch, **dadurch gekennzeichnet, dass** die Position, in der die Bremse von dem Kranz (10) entfernt ist und die dem unmittelbaren Aufwickeln des Elektrokabels (5) entspricht, durch Rückhaltemittel gehalten werden kann, die sich am Elektrohaushaltsgerät und/oder am Steuerorgan (16) befinden.

3. Aufwickler nach einem der vorhergehenden Ansprüche, **dadurch gekennzeichnet, dass** die Bremse aus einer Rolle (20) besteht, deren Drehachse (22), die auf der einen und auf der anderen Seite hervorsteht, im Wesentlichen in die gleiche Richtung ausgerichtet ist wie die Drehachse (24) der Trommel (2), wobei die Achse (22) mit dem Steuerorgan (16) zusammenwirken kann.

4. Aufwickler nach einem der vorhergehenden Ansprüche, **dadurch gekennzeichnet, dass** das Steuerorgan (16) entlang einer Achse, die im Wesentlichen senkrecht zur Drehachse (24) des Aufwicklers (1) verläuft, translatorisch bewegbar ist.

5. Aufwickler nach dem vorhergehenden Anspruch, **dadurch gekennzeichnet, dass** das fest mit dem Elektrohaushaltsgerät verbundene Wechselwirkungsteil (25) der Bremse eine Aufnahme (26) für die Rolle (20) bildet und zum einen entlang eines Teils seines Umfangs eine Fläche (31) für die Anlage der Bremsrolle (20) und zum anderen eine Wand (29) aufweist, in der ein kleines Fenster (30) ausgebildet ist, wobei das Steuerorgan (16) ebenfalls über ein Fenster (17) gegenüber von diesem ersten Fenster (30) verfügt, wobei die vorstehende Achse (22) der Rolle (20) auf der einen und auf der anderen Seite mit den Fenstern (17, 30) in Eingriff ist, um den schwimmenden Aufbau der Bremsrolle (20) zu bilden.

6. Aufwickler nach dem vorhergehenden Anspruch, **dadurch gekennzeichnet, dass** die Anlagefläche (31) der Aufnahme der Bremsrolle (20) eine geneigte Fläche (32) aufweist, auf der die Rolle. (20) rollen kann, wenn die Achse (22) der Rolle (20) in den Fenstern (17, 30) des fest mit dem Elektrohaushaltsgerät verbundenen Wechselwirkungsteils (25) und des Steuerorgans (16) verlagert wird.

7. Aufwickler nach einem der vorhergehenden Ansprüche, **dadurch gekennzeichnet, dass** das Fenster (17) des Steuerorgans (16) so ausgeschnitten ist, dass es mindestens einen bezüglich seiner Verlagerungsrichtung geneigten Rand (47b) aufweist.

8. Aufwickler nach einem der vorhergehenden Ansprüche, **dadurch gekennzeichnet, dass** das Steuerorgan (16) über ein Rückstellmittel (18) verfügt, mit dem über das Fenster (17) des Steuerorgans (16) eine Wirkung auf die Achse (22) der Rolle (20) ausgeübt werden kann, die diese zwischen dem Kranz (10) des Aufwicklers (1) und der geneigten Fläche (47b) des fest mit dem Elektrohaushaltsgerät verbundenen Wechselwirkungsteils (25) blockiert.

9. Aufwickler nach einem der vorhergehenden Ansprüche, **dadurch gekennzeichnet, dass** das fest mit dem Elektrohaushaltsgerät verbundene Wechselwirkungsteil (25) über Gleitflächen (28) verfügt, die das Führen des Steuerorgans (16) bei seiner Verlagerung ermöglichen.

10. Aufwickler nach einem der vorhergehenden Ansprüche, **dadurch gekennzeichnet, dass** das fest mit dem Elektrohaushaltsgerät verbundene Wechselwirkungsteil (25) durch eine Verlängerung des Trägers (6) der Nabe (4) des Aufwicklers (1) gebildet ist.

## Claims

1. A winder reel (1) for reeling in an electrical cord (5) for a household electrical appliance, in particular a vacuum cleaner, the winder reel comprising a drum (2) having a hub (4) mounted to rotate freely on a support (6) that is secured to the appliance, said hub (4) being extended radially by a disk (8) which, at its periphery, carries a rim (10) flanked by flanges (12a, 12b) which, together with the rim (10), constitute an annular reeling and retaining zone for reeling in and retaining the electrical cord (5), said winder reel (1) further comprises: resilient return means (14) disposed inside the internal space (42) defined by the rim (10), and fastened between the drum (2) and the appliance so as to be tensioned by the drum (2) rotating while the cord (5) is being unreeled; a drum-locking assembly for locking the drum (2), which drum-locking assembly comprises a brake designed to prevent the drum (2) of the winder reel (1) from rotating in the direction in which the electrical cord (5) is reeled in; and a control member (16) designed to co-operate with the drum-locking assembly, said brake being arranged in the internal space defined by the rim (10) and being suitable for being applied against said rim or released therefrom by means of the control member (16); said winder reel being **characterized in that** the brake is floatably mounted between the control member (16) and an interaction piece (25) secured to the household electrical appliance.

2. A winder reel according to the preceding claim, **characterized in that** the released position in which the brake is released from the rim (10), and corresponding to the cord (5) being reeled in immediately, can be maintained by retaining means situated on the household electrical appliance and/or on the control member (16).

3. A winder reel according to any preceding claim, **characterized in that** the brake is constituted by a wheel (20) whose rotary pin (22) projects on either side thereof and extends substantially in the same direction as the axis of rotation (24) of the drum (2), said pin (22) being suitable for co-operating with the control member (16).

4. A winder reel according to any preceding claim, **characterized in that** the control member (16) is mounted to move in translation along an axis that is substantially perpendicular to the axis of rotation (24) of the of the winder reel (1).

5. A winder reel according to the preceding claim, **characterized in that** the interaction piece (25) of the brake that is secured to the household electrical appliance forms a recess (26) for the wheel (20) and has firstly a bearing surface (31) for receiving the brake wheel (20) over a portion of its periphery and secondly a wall (29) in which a first window (30) is provided, the control member (16) also having a window (17) in register with said first window (30), the projecting pin (22) of the wheel (20) being engaged on either side in said windows (17, 30) in order to constitute the floating mounting for the brake wheel (20).

6. A winder reel according to the preceding claim, **characterized in that** the bearing surface (31) of the recess for the brake wheel (20) has a slope (32) on which the wheel (20) can roll when the pin (22) of the wheel (20) is displaced in the windows (17, 30) in the interaction piece (25) secured to the household electrical appliance and in the control member (16).

7. A winder reel according to any preceding claim, **characterized in that** the window (17) in the control member (16) is cut out such that it has at least one sloping edge (47b) that slopes relative to the direction in which it is displaced.

8. A winder reel according to any preceding claim, **characterized in that** the control member (16) has return means (18) making it possible to exert action on the pin (22) of the wheel (20) via the window (17) of the control member (16), said action locking said pin between the rim (10) of the winder reel (1) and the slope (47b) of the interaction piece (25) secured to the household electrical appliance.

9. A winder reel according to any preceding claim, **characterized in that** the interaction piece (25) secured to the household electrical appliance has slideways (28) making it possible to guide the control member (16) as it moves.

10. A winder reel according to any preceding claim, **characterized in that** the interaction piece (25) secured to the household electrical appliance is constituted by an extension to the support (6) of the hub (4) of the winder reel (1).
